# EUROPÄISCHE PATENTSCHRIFT

(11) **EP 2 444 051 B1**
(45) Veröffentlichungstag und Bekanntmachung des Hinweises auf die Patenterteilung: **16.04.2014**
(21) Anmeldenummer: 11186189.4
(22) Anmeldetag: 21.10.2011
(51) Int. Cl.: A61H 33/06

(54) **Verfahren zum ökonomischen und ökologischen Betreiben einer Sauna, sowie Vorrichtung zur Durchführung des Verfahrens**
Method for economical and ecological operation of a sauna and device for executing the method
Procédé de fonctionnement économique et écologique d'un sauna, ainsi que dispositif destiné à l'exécution du procédé

(30) Priorität: 22.10.2010 DE 102010049147; 22.10.2010 DE 102010049148
(43) Veröffentlichungstag der Anmeldung: 25.04.2012
(73) Patentinhaber: Spoq UG (haftungsbeschränkt), 06295 Lutherstadt Eisleben (DE)
(72) Erfinder: Schüler, Martin, 72667 Schlaitdorf (DE)
(74) Vertreter: REHBERG HÜPPE + PARTNER

(56) Entgegenhaltungen:
- DE-A1- 2 602 361
- DE-A1- 3 445 126

## Beschreibung

### TECHNISCHES GEBIET DER ERFINDUNG

Die Erfindung betrifft ein Verfahren zur Beheizung eines Innenraums einer Sauna oder eines Dampfbads in einem Gebäude, das eine Gebäudeheizungstechnik aufweist, wobei das Verfahren die Merkmale des Oberbegriffs des unabhängigen Patentanspruchs 1 aufweist.

Die Sauna kann eine herkömmliche oder eine sogenannte Biosauna sein. Es kann sich auch um ein Heißluftbad handeln.

Soweit im Folgenden der Begriff Sauna verwendet wird, ohne dass zugleich der Begriff Dampfbad Erwähnung findet, so gelten die entsprechenden Ausführungen, soweit nichts anderes dagegen steht, dennoch grundsätzlich auch für ein Dampfbad.

Die Benutzung von Saunen erfreut sich zunehmender Beliebtheit. Daher werden im öffentlichen Bereich immer mehr Saunen installiert oder von vornherein als Teile sogenannter Wellness-Oasen geplant. Auch in Privathäuser werden immer mehr Saunen eingebaut.

Eine Sauna kann auf über 100°C aufgeheizt werden, wobei die Beheizung auf unterschiedlichem Wege erfolgen kann. Im privaten Bereich wird eine Saunaheizung in der Regel mit elektrischer Energie betrieben. Im öffentlichen Bereich gibt es auch Saunen, die mit Holz geheizt werden. Allen bisher bekannten Heizungsvarianten gemeinsam ist, dass sie mehr oder weniger energieintensiv und von daher kostspielig sind. Abhängig von dem eingesetzten Beheizungsverfahren mit unterschiedlichen Vor- und Nachteilen und unterschiedlichen Ergebnissen variiert die Höhe der Heizkosten.

So ist z. B. die Beheizung einer Sauna mit elektrischer Energie als Heizquelle besonders teuer, dafür aber - auch nachträglich - einfach zu installieren und zu betreiben, wohingegen die Beheizung mit z. B. Holz in einem Saunaofen in der Saunakabine kostengünstiger ist, die Installation des Saunaofens dafür aufwändiger und mit höheren Kosten verbunden ist und sein Betrieb ebenfalls aufwändiger und zudem ökologisch bedenklich ist.

### STAND DER TECHNIK

Aus der DE 10 2007 047 567 A1 ist eine Saunaheizung unter Ausnutzung regenerativer Energiequellen bekannt. Dabei ist ein Wand-, Decken- oder Fußbodenelement zum Beheizen einer Wärmekabine, insbesondere einer Sauna- oder Dampfbadkabine, vorgesehen, das mit einem Wärmereservoir thermisch gekoppelt ist. Das Wärmereservoir ist vorzugsweise ein Warmwasserspeicher mit Wärmetauscherfunktion und kann neben dem Beheizen der Wärmekabine auch zum Heizen von Gebäudeinnenräumen Verwendung finden. Mit dem Wasserreservoir ist ein Solarkreislauf gekoppelt, der dazu ausgelegt ist, das im Wärmereservoir vorgesehene Wärmeträgermedium, beispielsweise Wasser, auf eine Temperatur zwischen 65°C und 95°C, vorzugsweise ca. 70°C aufzuheizen. Mit den durch das Wärmereservoir beheizten Wand-, Decken- oder Fußbödenelementen erfolgt die Beheizung der Wärmekabine in einer Aufwärmphase. Zum endgültigen Aufheizen auf die vom Benutzer gewünschte Temperatur findet ein zusätzlicher Saunaofen oder Infrarotstrahler Verwendung. Soweit die Wand-, Decken- oder Fußbodenelemente bei diesem Verfahren zur Beheizung der Wärmekabine ihrerseits nicht die vom Benutzer gewünschte Temperatur erreichen, wirken sie tatsächlich als Kühlelemente für den Innenraum der Wärmekabine, d. h. bei zirkulierendem Wärmemedium führen sie Wärme aus der Wärmekabine in das Wärmereservoir ab. Dies gilt besonders, wenn die Temperatur in dem Wärmereservoir, zum Beispiel infolge geringer solarer Einstrahlung im Winter, deutlich weniger als 70°C erreicht. Damit können die durch das Wärmereservoir beheizten Wand-, Decken- oder Fußbodenelemente nur das erstmalige Aufheizen einer Sauna stützen, sind im laufenden Betrieb aber ohne Nutzen sondern von Nachteil.

Aus der DE 295 01 987 U ist eine kombinierte Saunaheizvorrichtung bekannt, die zum einen eine herkömmliche Brennkammer aufweist, in der zum Beispiel Holz verbrannt wird, und die zum anderen eine zweite Heizvorrichtung aufweist, die zum Beispiel über Strom oder Gas Wärme erzeugt. Mit einer derartigen Saunaheizvorrichtung werden die optischen Vorzüge der herkömmlichen, mit einer Brennkammer ausgestatteten Saunaöfen beibehalten und zugleich die Vorzüge einer modernen Saunaheizvorrichtung mit hinzugefügt, die zum Beispiel über Strom beheizt werden und nahezu wartungsfrei sind.

Aus der DD 28 053 ist ein gasbeheizter Sauna-Ofen bekannt, in dem auf einem schwenkbaren Rost liegende Steine mit Gas beheizt werden. Die dabei entstehenden Abgase werden in Rekuperatoren zur Beheizung von Baderäumen ausgenützt. Eine zusätzliche Raumheizung kann dort entfallen. Die Steine werden bis zum völligen Durchglühen aufgeheizt, und der Rost wird danach aus dem Ofen herausgeschwenkt. Außerhalb des Ofens erfolgt ein Übergießen der glühenden Steine mit Wasser. Dieser bekannte Sauna-Ofen ist in üblicher Weise zur Anordnung im Innenraum einer Sauna vorgesehen.

Aus der DE-OS 26 02 361 ist eine Vorrichtung zur Wärmerückgewinnung bei Saunakabinen bekannt. Diese umfasst einen Wärmetauscher, der Abluft aus einer Saunakabine Wärme entzieht, und einen weiteren Wärmetauscher, mit dem die Wärme Zuluft zu der Saunakabine zugeführt wird. Die derart angewärmte Zuluft wird einem Saunaofen an dessen Unterseite zugeführt. Der Transport der Wärme zwischen den beiden Wärmetauschern erfolgt durch ein flüssiges Wärmeübertragungsmittel.

Aus der DE 34 45 126 A1 ist eine Saunabad-Kombination bekannt, deren Betrieb gemäß den Merkmalen des Oberbegriffs des unabhängigen Patentanspruchs 1 erfolgt. Die Saunabad-Kombination setzt sich aus einer Hitzekabine und einer Kältekabine zusammen. In der Hitzekabine befindet sich ein Wärmeaggregat und in der Kältekabine ein Kälteaggregat. Dabei ist in der Kältekabine eine Wärmepumpe vorgesehen und in der Hitzekabine eine Wärmeabgabeeinheit. Dieser Wärmeabgabeeinheit ist intern und/oder extern eine Elektroheizung aufschaltbar. An das Wärmepumpensystem ist ein Brauchwasserboiler angeschlossen, der zur allgemeinen Warmwasserversorgung genutzt wird.

### AUFGABE DER ERFINDUNG

Der Erfindung liegt die Aufgabe zugrunde, ein Verfahren zur Beheizung einer Sauna oder eines Dampfbads in einem Gebäude, das eine Gebäudeheizungstechnik aufweist, aufzuzeigen, mit dem die Sauna oder das Dampfbad besonders ökonomisch und damit auch besonders ökologisch betreibbar ist.

### LÖSUNG

Erfindungsgemäß wird diese Aufgabe durch ein Verfahren mit den Merkmalen des unabhängigen Patentanspruchs 1 gelöst. Bevorzugte Ausführungsformen des erfindungsgemäßen Verfahrens sind in den abhängigen Patentansprüchen beschrieben.

### BESCHREIBUNG DER ERFINDUNG

Bei einem Verfahren zur Beheizung eines Innenraums einer Sauna oder eines Dampfbads in einem Gebäude, das eine Gebäudeheizungstechnik aufweist, wobei eine Grunderwärmung durch mindestens eine an die Gebäudeheizungstechnik angeschlossene Heizquelle erfolgt und eine weitere Erwärmung durch eine zuschaltbare elektrische Heizquelle oder einen Holzofen geleistet wird, erfolgen die Grunderwärmung und die weitere Erwärmung kaskadiert in mindestens einem Kanal, der ein Wärmeträgermedium zu dem Innenraum der Sauna oder des Dampfbads führt.

Bei dem erfindungsgemäßen Verfahren erfolgt die Grunderwärmung des Wärmeträgermediums also insbesondere außerhalb des Innenraums der Sauna, in dem ein gewünschte Temperatur einzustellen ist. Hierdurch wird die Gefahr vermieden, dass durch die Grunderwärmung mittels der Gebäudeheizungstechnik dem Innenraum der Sauna Wärme entzogen wird, statt sie ihm zuzuführen. Dem liegt die Erkenntnis zugrunde, dass die durch eine Gebäudeheizungstechnik bereitstellbaren Temperaturen in der Regel unterhalb dessen bleiben, was im Innenraum einer Sauna erwünscht ist. Dennoch kann die Grunderwärmung durch die Gebäudeheizungstechnik genutzt werden, um den wesentlichen Energiebedarf zur Beheizung einer Sauna oder des Dampfbads auch im laufenden Betrieb bereitzustellen, indem die Grunderwärmung und die weitere Erwärmung derart kaskadiert erfolgen, dass das jeweilige Wärmeträgermedium den Innenraum der Sauna oder ein dessen Wandung, Decke oder Fußboden ausbildendes Element mit einer für die ausreichende Erwärmung des Innenraums ausreichenden Temperatur erreicht. Durch das erfindungsgemäße Verfahren wird die für eine elektrische Nacherwärmung des jeweiligen Wärmeträgermediums benötigte Energie, bei der es sich wegen des damit verbundenen geringen Regelaufwands für das Einhalten einer gewünschten Temperatur im Innenraum der Sauna in aller Regel zumindest teilweise um elektrische Energie handeln wird, auf ein Minimum reduziert. Dies ist vor allem deshalb von Vorteil, weil zur Beheizung von Saunen eingesetzter Strom pro Energieeinheit zu Beispiel etwa dreimal soviel kostet wie zum Beispiel fossile Wärme und auch mehr Primärenergie verbraucht.

Das erfindungsgemäße Verfahren ist mit Gebäudeheizungstechnik kombiniert, die eine konventionelle fossile Gebäude- oder Fernheizung und/oder eine Solar- oder Geothermiebasierte Heizung aufweist.

Dabei bietet das erfindungsgemäße Verfahren besondere Vorteile beim Betrieb einer gewerblichen Sauna, wenn die Gebäudeheizungstechnik über eine nach normalen Maßstäben überdimensionierte solarthermische Anlage verfügt. Der wirtschaftliche Einsatz von größeren solarthermischen Anlagen ist in vielen Fällen nicht gegeben, da keine ganzjährige Abnahme der Wärme erfolgt. Bei kleineren, an die ganzjährige Abnahme angepassten solarthermischen Anlagen liegt hingegen der Kostenanteil der Kollektoren mit ça. 15 % sehr hoch, da die Grundinstallation, unabhängig von der Kollektorfläche, sehr teuer ist, so dass das Gesamtkonzept unrentabel ist. Die erfindungsgemäße Grunderwärmung eines Wärmeträgermediums zur Beheizung einer gewerblichen Sauna aus der solarthermisch verfügbaren Wärme sorgt jedoch für eine ganzjährig hohe Wärmeabnahme, die zu einer raschen Amortisation einer solarthermischen Anlage führt. Anders gesagt ist solarthermische Wärme, neben ihren ökologischen Vorteilen, bei der Verwendung im Rahmen der vorliegenden Erfindung noch kostengünstiger als die kostengünstigsten fossilen Brennstoffe.

Die Grunderwärmung und die weitere Erwärmung von Luft als Wärmeträgermedium erfolgen mittels mehrerer in einem Luftführungskanal angeordneter Heizelemente. Vorzugsweise verläuft dieser Zu- oder Umluftkanal in einer Wandung der Sauna. Dabei verbessern Gebläse als die Luftströmung erhöhende Mittel den Wärmeübertrag von den Heizelementen auf die Luft.

Die einzelnen Heizelemente können entsprechend der Höhe einer Temperatur, mit der sie beaufschlagt werden, registerförmig hintereinander angeordnet werden, und zwar derart, dass sich das Heizelement mit der höchsten Temperatur an der hintersten Stelle befindet. Bei einer Übereinanderanordnung bedeutet das, dass sich das Heizelement mit der höchsten Temperatur an der höchsten Stelle befindet

Die Heizleistung einer elektrischen Heizquelle für die weitere Erwärmung kann durch einen einstellbaren Thermostaten für eine Lufttemperatur in dem Innenraum geregelt werden und so diese Lufttemperatur auf einen gewünschten Wert einregeln.

In besonders bevorzugten Ausführungsformen des erfindungsgemäßen Verfahrens wird aus Abluft aus dem Innenraum der Sauna Wärme zurück gewonnen. Für diese Wärmerückgewinnung wird mindestens ein Wärmetauscher und/oder mindestens ein Rekuperator und/oder mindestens ein Regenerator eingesetzt. Wenn mehrere derartige Geräte zum Einsatz kommen, werden diese in einer Kaskade angeordnet, über die der Wärmegehalt der Abluft abnimmt. Wichtig dabei ist, dass die Abluft bei der Wärmerückgewinnung bis unter ihren Taupunkt abgekühlt wird, um etwaige in der Abluft enthaltene Kondensationswärme zurückzugewinnen. Dabei können hier Gebläse oder andere die Luftströmung erhöhende Mittel, den Wärmeübertrag von der Luft auf die die Wärmerückgewinnenden Geräte verbessern.

Die durch die Wärmerückgewinnung zurück gewonnene Wärme kann mindestens einer die Wärme nutzenden Einrichtung zugeführt werden. Besonders bevorzugt ist es dabei, wenn die mindestens eine Einrichtung, der die Wärme zugeführt wird, ein Niedertemperaturkreislauf der Gebäudeheizungstechnik ist. Dabei kann es sich beispielsweise um einen Warmwasserkreislauf für eine Fußboden- oder Liegeflächenheizung oder eine Schwimmbadwasserheizung handeln.

Demgegenüber ist die Heizquelle für die Grunderwärmung nach dem erfindungsgemäßen Verfahren vorzugsweise an einen Hochtemperaturkreislauf der Gebäudeheizungstechnik angeschlossen, oder die Heizquelle für die Nacherwärmung wird in einen zu der Sauna führenden Zweig dieses Hochtemperaturkreislaufs integriert. Damit wird die Sauna oder das Dampfbad im Wesentlichen mit Wärme beheizt, die für die Gebäudeheizungstechnik sowieso benötigt wird.

Die erfindungsgemäß durch Integration in die Gebäudeheizungstechnik beheizte Sauna erfüllt eine ähnliche Funktion wie ein Heizungsmischer, der aus einem kleinen Volumenstrom an Wärmeübertragungsmedium mit hoher Temperatur einen größeren Volumenstrom desselben oder eines anderen Wärmeübertragungsmediums mit geringerer Temperatur erzeugt, wobei die Wärmeenergie im Wesentlichen konstant bleibt. Auf diese Weise wird durch die Kopplung der Beheizung einer Sauna an die Gebäudeheizungstechnik der Gesamtenergieverbrauch des Gebäudes kaum erhöht. Hierdurch können die Betriebskosten der Sauna ganz erheblich gesenkt werden. Dies ist insbesondere bei gewerblichen Saunaanlagen ein großer Betriebskostenvorteil.

Die erfindungsgemäße Beheizung kann dann besonders ökonomisch und ökologisch betrieben werden, wenn die Gebäudeheizungstechnik ihrerseits auf umweltfreundlicher Technik und erneuerbarer Energie basiert, wie z. B. Blockheizkraftwärme, Solarthermie mit und ohne Speicher.

Der Schacht oder Kanal, in dem die Heizelement zur erfindungsgemäßen Beheizung vorgesehen sind, wird vorzugsweise durch eine Wärmedämmung abgeschirmt, die in ihrer Stärke, bei vertikalem Verlauf von unten nach oben, zunimmt. Die Wärmedämmung kann dabei den Querschnitt des Schachtes oder Kanals verengen.

Zum Innenraum hin ist der Schacht oder Kanal vorzugsweise durch eine Holzverschalung abgegrenzt. Dazu kann eine Sparschalung oder Stulpschalung, auch umgedrehte Stulpschalung verwendet werden, die zur Schaffung von Austrittsöffnungen Schlitze zwischen den einzelnen Brettern aufweisen oder mit Fugen versehen sind. In Weiterbildung des Erfindungsedankens können zumindest einzelne Lamellen der Verschalung verstellbar ausgebildet sein um die Menge der aus den Öffnungen ausströmenden erhitzten Luft zu regulieren.

Vorteilhafte Weiterbildungen der Erfindung ergeben sich aus den Patentansprüchen, der Beschreibung und den Zeichnungen. Die in der Beschreibungseinleitung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt einen Saunaofen mit Merkmalen der Erfindung.
- **Fig. 2**: zeigt eine Saunakabine im Querschnitt.
- **Fig. 3**: zeigt eine schematische Darstellung der Strömungs- und Temperaturverhältnisse in der Saunakabine.
- **Fig. 4**: zeigt eine Heizkörperanordnung entsprechend vorliegender Erfindung.
- **Fig. 5**: zeigt eine Verschalung des Saunainnenraumes in Form einer umgedrehten Stulpschalung; und
- **Fig. 6**: zeigt ein Blockdiagramm zu einer besonders bevorzugten Ausführungsform der vorliegenden Erfindung.

### FIGURENBESCHREIBUNG

In **Fig. 1** ist ein Saunaofen 1 gezeigt, der in herkömmlicher Weise ein Behältnis 2 aufweist, das nach oben offen und mit einer Steinschüttung 3 gefüllt ist. Im unteren Bereich des Behältnisses 2 ist eine elektrische Heizschlange 4 angeordnet, die der Nachheizung dient, während die Grunderwärmung durch Heizelemente 5 erfolgt, die teilweise von unten in das Behältnis 2 ragen. Diese Heizelemente 5 stehen mit der nicht dargestellten Gebäudeheizungstechnik in Verbindung und werden von dieser mit Wärme gespeist. An der Unterseite weist das Behältnis 2 zusätzlich eine Luftklappe 6 auf, über die durch die Heizelemente 5 erwärmte Luft in das Behältnis 2 einströmen kann. Ein anderer Teil der durch die Heizelemente 5 erwärmten Luft strömt über den Kanal 7 nach oben, wobei ein Teilstrom der erwärmten Luft durch einen Auslass 8 in den Innenraum der Sauna strömen kann, während ein anderer Teil der erwärmten Luftströmung in dem Kanal 9 an einer elektrischen Nachheizung 10 vorbei geführt und bis in den Deckenbereich geleitet wird, wo die erhitze Luft austritt und langsam nach unten sinkt. Durch die besondere Gestaltung des Saunaofens 1 mit der Steinschüttung 3 und der elektrischen Aufheizung wird eine Aufgussmöglichkeit wie bei herkömmlichen Saunaöfen geschaffen.

Eine allgemein mit 18 bezeichnete Sauna ist in **Fig. 2** ohne Einrichtungsgegenstände, wie z. B. Saunabänke dargestellt. Sie bildet einen zur Außenseite 11 hin allseitig isolierten Raum mit einem wenigstens teilweise durch eine Verschalung 12 definierten Innenraum 13. Zwischen einer Isolierung 14 an den Außenwänden 15 der Sauna 18 und ihrer Verschalung 12 sind Luftführungskanäle 16 ausgebildet. Die Luftkanäle verengen sich in ihrem Querschnitt 17 in dem Maße, wie die Stärke der Isolation 14 nach oben zunimmt und die nach oben strömende Luftmenge abnimmt. Im Bodenbereich 21 besitzt jeder Luftführungskanal 16 eine Eintrittsöffnungen 19, über die Frischluft oder abgekühlte nach unten gesunkene Saunaluft 24 in den Luftführungskanal 16 einströmen kann. Diese einströmende Luft wird mittels in dem Schacht oder Kanal angeordneter, durch vorhandene Gebäudeheizungstechnik betriebener Heizelemente 20 auf eine Grundwärme von etwa 50°C bei etwa 50% relativer Luftfeuchte aufeheizt. Unter diesen Bedingungen ist bereits ein Softsaunagang möglich.

Die Heizelemente 20 umfassen verschiedene Register 33; 34 (Fig. 4), die derart kaskadenförmig über einander und damit bezüglich der an ihnen entlang strömenden Luft hintereinander angeordnet sind, dass das mit der höchsten Temperatur beaufschlagte Heizelement an oberster und damit letzter Stelle und das mit der niedrigsten Temperatur beaufschlagte Heizelement an unterster und damit erster Stelle angeordnet ist. In dem Luftführungskanal 16 strömt die von den Heizelementen 20 erhitzte Luft durch einen Kamineffekt nach oben. Im Deckenbereich strömt die erhitzte Luft durch Öffnungen 22 aus dem Schacht in den Innenraum 13. Die aus den Öffnungen 22 austretende erhitzte Luft 23 kühlt sich langsam ab und sinkt, wie durch 24 dargestellt, langsam nach unten. Aufgrund der Schwerkraftzirkulation sammelt sich diese abgekühlte Luft im Bodenbereich und tritt durch die Öffnungen 19 wieder in den Luftführungskanal 16 ein. Durch weitere Öffnungen 25 in der Saunainnenverschalung können Teilströme 26 der erhitzten Luft in den Innenraum 13 einströmen. Diese Teilströme 26 homogenisieren bis zu einem gewissen Grad das Temperaturgefälle innerhalb des Innenraums 13.

Der vorstehend beschriebene Aufbau und die damit verbundene Grunderwärmung der Saunaluft auf 50°C bis 60°C erfolgt erfindungsgemäß ausschließlich mittels vorhandener Gebäudeheizungstechnik. Für den Fall, dass ein Saunagang mit höherer Temperatur von ungefähr 100°C oder darüber bei dann etwa 20% relativer Luftfeuchte gewünscht wird, kommt eine zuschaltbare elektrische Heizquelle 27 zum Einsatz. Diese Heizquelle 27 ist in dem Luftführungskanal 16 oberhalb der für die Grunderwärmung zuständigen Heizelemente 20 angebracht. Sie besorgt die Enderwärmung der Saunaluft auf eine einstellbare Temperatur. Zu diesem Zweck ist die Elektroheizung thermostatgesteuert. Der Thermostat selbst kann seinerseits programmgesteuert sein, so dass verschiedene Saunaprogramme automatisch abgerufen werden können.

In **Fig. 3** ist schematisch die Luftzirkulation 28 in dem Luftführungskanal 16 mit daraus abgezweigten Teilströmungen 23 veranschaulicht.

**Fig. 4** zeigt in vergrößerter Form einen Ausschnitt einer Ausgestaltung eines erfindungsgemäßen Innenraums 13 mit einer Saunabank 29 und einem unter dieser angeordneten Heizelement 30 zur Grunderwärmung der Saunaluft. Die von dem Heizkörper 30 erwärmte Umgebungsluft 31 wird von einem Auffangtrichter 32 an der Verschalung 12 entlang nach oben geleitet. Zusätzlich sind hinter der Verschalung kaskadenförmig übereinander angeordnete Heizregister 33; 34 vorgesehen, die wie das Heizelement 30 von der Gebäudeheizungstechnik mit Wärme versorgt werden. Die zusätzliche Heizquelle 27 für die Enderwärmung der mittels der Gebäudeheizungstechnik vorgewärmte Luft ist hier nicht dargestellt, aber dennoch vorhanden.

**Fig. 5** zeigt in vergrößerter Darstellung eine als umgedrehte Stulpschalung ausgebildete Verschalung 12, die zwischen einzelnen Lamellen 35 Schlitze 36 freilässt aus denen Teilströme 23 der erwärmten Luft in den Innenraum 13 austreten können. Die erwärmte Luft wird dadurch zunächst nach oben geleitet um anschließend nach Abkühlung im Gegenstrom wieder nach unten zu sinken. Einzelne oder die Gesamtheit der Lamellen 35 können um ihre Längsachse schwenkbar ausgebildet sein, so dass durch Verschwenken derselben die Austrittsöffnungen 25 nach Bedarf vergrößert, verkleinert oder geschlossen werden können. Hinter der Saunainnenraumverkleidung sind Heizelemente mit von unten nach oben ansteigender Temperatur angeordnet.

Zur Befeuchtung der Saunaluft können mechanische Vernebler wie Düsen, Schleuderscheiben, Ultraschall-Wasserzerstäuber u. a. auch kurzfristig zum Einsatz kommen, die im Gegensatz zu einem Verdampfungsbefeuchter kostengünstiger betrieben werden können. Ultraschall-Wasserzerstäuber sind u. a. unter der Bezeichnung Nebelbrunnen" bekannt.

In **Fig. 6** ist ein Gebäude 37 durch eine gestrichelte Linie angedeutet. In dem Gebäude 37 befindet sich die Sauna 18 mit dem Innenraum 13. Zur Beheizung des Innenraums 13 wird die in dem Gebäude 37 vorhandene Gebäudeheizungstechnik 38, beispielsweise in Form einer Gasheizung, genutzt. Die Gebäudeheizungstechnik 38 sorgt für eine Grunderwärmung eines Wärmeträgermediums, das durch die elektrische Nachheizung 10 nacherwärmt wird, um eine gewünschte Temperatur in dem Innenraum 13 der Sauna 18 einzustellen. Dabei erfolgt insbesondere die Grunderwärmung durch die Gebäudeheizungstechnik 38 außerhalb des Innenraums 13 der Sauna 18. Mit durchgezogenen Linien ist in Fig. 6 angedeutet, dass die elektrische Nachheizung 10 mit Hilfe elektrischer Energie 39 ein flüssiges Wärmeträgermedium in einem Vorlauf 40 eines Hochtemperaturkreislaufs 41 der Gebäudeheizungstechnik 38 nacherwärmt. So wird ein an den Hochtemperaturkreislauf 41 angeschlossener Radiator 42, der seinerseits an den Innenraum 13 der Wärmekabine 18 angrenzt oder in diesem angeordnet ist, auf eine erhöhte Temperatur gebracht, als sie die Gebäudeheizungstechnik 38 allein bereitzustellen in der Lage ist. Mit gestrichelter Linie ist in Fig. 6 angedeutet, dass auch Zuluft 43 in den Innenraum 13 der Sauna 18 als Wärmeträgermedium dienen kann, das von der Gebäudeheizungstechnik 38 grunderwärmt und von der elektrischen Nachheizung 10 nacherwärmt wird, um den Innenraum 13 auf eine gewünschte Temperatur oberhalb der Temperatur der Gebäudeheizungstechnik 38 zu einzustellen. Weiterhin ist in Fig. 6 dargestellt, dass Abluft 44 aus dem Innenraum 13 durch einen Wärmetauscher 45, einen Rekuperator 46 und einen Regenerator 47 hindurchgeleitet wird, durch die im Gegenstrom ein Niedertemperaturkreislauf 48 der Gebäudeheizungstechnik 38 verläuft, mit dessen Hilfe das Gebäude 37 zum Beispiel mittels einer Fußbodenheizung 49 beheizt wird. Eine interessante Möglichkeit zur Nutzung der aus der Abluft 44 zurück gewonnenen Wärme besteht darin, das Wasser eines häufig in der Nähe zumindest einer öffentlichen Sauna vorhandenen Schwimmbads als Niedertemperatursenke zu erwärmen. Mit Hilfe der Geräte 45 bis 47 wird der Abluft 44 die gesamte in ihr gegenüber der Umgebungsluft enthaltene Wärme entzogen, einschließlich etwaiger Kondensationswärme. So fungiert die Sauna 18 als eine Art zusätzlicher Heizungsmischer für die Gebäudeheizungstechnik 38.

**BEZUGSZEICHENLISTE**

| | | | |
|---|---|---|---|
| 1. | Saunaofen | 35. | Lamellen |
| 2. | Behältnis | 36. | Schlitz |
| 3. | Steinschüttung | 37. | Gebäude |
| 4. | Heizschlange | 38. | Gebäudeheizungstechnik |
| 5. | Heizelement | 39. | elektrische Energie |
| 6. | Luftklappe | 40. | Vorlauf |
| 7. | Kanal | 41. | Hochtemperaturkreislauf |
| 8. | Auslass | 42. | Radiator |
| 9. | Kanal | 43. | Zuluft |
| 10. | elektrische Nachheizung | 44. | Abluft |
| 11. | Außenseite | 45. | Wärmetauscher |
| 12. | Verschalung | 46. | Rekuperator |
| 13. | Innenraum | 47. | Regenerator |
| 14. | Isolierung | 48. | Niedertemperaturkreislauf |
| 15. | Außenwände | 49. | Fußbodenheizung |
| 16. | Luftführungskanäle | | |
| 17. | Querschnitt | | |
| 18. | Sauna | | |
| 19. | Lufteintrittsöffnung | | |
| 20. | Heizelement | | |
| 21. | Bodenbereich der Saunakabine | | |
| 22. | obere Öffnungen | | |
| 23. | Teilströmung | | |
| 24. | abgekühlte sinkende Luft | | |
| 25. | Austrittsöffnung | | |
| 26. | absinkende Teilströme | | |
| 27. | Heizquelle | | |
| 28. | Luftzirkulation. | | |
| 29. | Saunabank | | |
| 30. | Heizkörper | | |
| 31. | Umgebungsluft | | |
| 32. | Auffangtrichter | | |
| 33. | Heizregister | | |
| 34. | Heizregister | | |

## Patentansprüche

1. Verfahren zur Beheizung eines Innenraums (13) einer Sauna (18) oder eines Dampfbads in einem Gebäude (37), das eine Gebäudeheizungstechnik (38) aufweist,
wobei eine Grunderwärmung eines Wärmeträgermediums durch mindestens eine an die Gebäudeheizungstechnik (38) angeschlossene Heizquelle erfolgt und eine weitere Erwärmung des Wärmeträgermediums durch eine zuschaltbare elektrische Heizquelle oder einen Holzofen geleistet wird,
wobei die Grunderwärmung und die weitere Erwärmung kaskadiert in mindestens einem Kanal erfolgen, der das Wärmeträgermedium zu dem Innenraum (13) führt,
**dadurch gekennzeichnet, dass** die Gebäudeheizungstechnik (38), an die die Heizquelle für die Grunderwärmung angeschlossen ist, eine konventionelle fossile Gebäude- oder Fernheizung und/oder ein Blockheizkraftwerk und/oder eine solar- oder geothermiebasierte Heizung aufweist und dass die Grunderwärmung und die weitere Erwärmung von Luft als Wärmeträgermedium mittels mehrerer in einem Luftführungskanal (16) angeordneter Heizelemente (20) erfolgen, wobei Gebläse den Wärmeübertrag von den Heizelementen auf die Luft verbessern.

2. Verfahren nach Anspruch 1, **dadurch gekennzeichnet, dass** die Grunderwärmung außerhalb des Innenraums (13) erfolgt.

3. Verfahren nach Anspruch 1 oder 2, **dadurch gekennzeichnet, dass** der Luftführungskanal (16) in einer Wandung (15) der Sauna (18) oder des Dampfbads verläuft.

4. Verfahren nach Anspruch 1, 2 oder 3, **dadurch gekennzeichnet, dass** die einzelnen Heizelemente (20) entsprechend der Höhe einer Temperatur, mit der sie beaufschlagt werden, derart registerförmig hintereinander angeordnet werden, dass sich das Heizelement mit der höchsten Temperatur an hinterster Stelle befindet.

5. Verfahren nach einem der Ansprüche 1 bis 4, **dadurch gekennzeichnet, dass** die Heizleistung der elektrischen Heizquelle durch einen einstellbaren Thermostaten für eine Lufttemperatur in dem Innenraum geregelt wird.

6. Verfahren nach einem der vorhergehenden Ansprüche, **dadurch gekennzeichnet, dass** Wärme aus Abluft (44) aus dem Innenraum (13) zurück gewonnen wird.

7. Verfahren nach Anspruch 6, **dadurch gekennzeichnet, dass** für die Wärmerückgewinnung mindestens ein Wärmetauscher (45) und/oder mindestens ein Rekuperator (46) und/oder mindestens ein Regenerator (17) eingesetzt wird.

8. Verfahren nach Anspruch 6 oder 7, **dadurch gekennzeichnet, dass** die Wärmerückgewinnung mittels Kaskadierung von Geräten (45 - 47) erfolgt.

9. Verfahren nach einem der Ansprüche 6 bis 8, **dadurch gekennzeichnet, dass** die Abluft (44) bei der Wärmerückgewinnung bis unter ihren Taupunkt abgekühlt wird.

10. Verfahren nach einem der Ansprüche 6 bis 9, **dadurch gekennzeichnet, dass** die durch die Wärmerückgewinnung zurück gewonnene Wärme mindestens einer die Wärme nutzenden Einrichtung zugeführt wird.

11. Verfahren nach Anspruch 10, **dadurch gekennzeichnet, dass** die mindestens eine Einrichtung, der die Wärme zugeführt wird, ein Niedertemperaturkreislauf (48) der Gebäudeheizungstechnik (38) ist.

12. Verfahren nach einem der vorhergehenden Ansprüche, **dadurch gekennzeichnet, dass** die mindestens eine Heizquelle für die Grunderwärmung an einen Hochtemperaturkreislauf (41) der Gebäudeheizungstechnik (38) angeschlossen ist.

## Claims

1. Method of heating an interior room (13) of a sauna (18) or of a steam bath in a building (37) comprising a building heating system (38),
wherein a basic heating up of a heat carrier fluid takes place via at least one heating source connected to the building heating system (38), and a further heating up of the heat carrier fluid is provided by a part time electric heating source or a wood stove,
wherein the basic heating up and the further heating up take place in a cascaded way in at least one channel leading the heat carrier fluid to the interior room (13),
**characterised in that** the building heating system (38) to which the heating source for the basic heating up is connected comprises a conventional fossil building or district heating, and that the basic heating up and the further heating up of air as the heat carrier fluid take place via a plurality of heating elements (20) arranged in an air guiding channel (16), wherein ventilators enhance the heat transfer from the heating elements to the air.

2. Method of claim 1, **characterised in that** the basic heating up takes place outside the interior room (13).

3. Method of claim 1 or 2, **characterised in that** the air guiding channel (16) runs within a wall (15) of the sauna (18) or the steam bath.

4. Method of claim 1, 2 or 3, **characterised in that** the individual heating elements (20) are arranged in form of registers one behind the other according to the height of the temperature to which they are heated in such a way that the heating element at the highest temperature is in the most downstream position.

5. Method of any of the claims 1 to 4, **characterised in that** the heating power of the electric heating source is controlled via an adjustable thermostat for an air temperature in the interior room.

6. Method according to any of the preceding claims, **characterised in that** heat is recovered from exhaust air (44) coming out of the interior room (13).

7. Method of claim 6, **characterised in that** for the recovery of the heat at least one heat exchanger (45) and/or at least one recuperator (46) and/or at least one regenerator (17) is used.

8. Method of claim 6 or 7, **characterised in that** the heat recovery is executed by means of a cascading of devices (45 - 47).

9. Method of any of the claims 6 to 8, **characterised in that** the exhaust air (44) is cooled down below its dew point during heat recovery.

10. Method of any of the claims 6 to 9, **characterised in that** the heat recovered by the heat recovery is supplied to at least one installation using this heat.

11. Method of claim 10, **characterised in that** the at least one installation to which the heat is supplied is a low temperature circuit (48) of the building heating system (38).

12. Method of any of the preceding claims, **characterised in that** the at least one heating source for the basic heating up is connected to a high temperature circuit (41) of the building heating system (38).

## Revendications

1. Procédé pour le chauffage d'un espace intérieur (13) d'un sauna (18) ou d'un bain de vapeur dans un bâtiment (37) équipé d'une technique de chauffage de bâtiment (38),
un chauffage de base d'un fluide caloporteur étant assuré par au moins une source de chauffage raccordée à la technique de chauffage de bâtiment (38) et un chauffage supplémentaire du fluide caloporteur étant fourni par une source de chaleur électrique raccordable ou un poêle à bois,
le chauffage de base et le chauffage supplémentaire étant effectués en cascade dans au moins un conduit qui mène le fluide caloporteur vers l'espace intérieur (13),
**caractérisé en ce que** la technique de chauffage de bâtiment (38), à laquelle est raccordée la source de chauffage pour le chauffage de base, comporte un chauffage de bâtiment ou chauffage à distance fossile classique et/ou une centrale de cogénération et/ou un chauffage à base d'énergie solaire ou d'énergie géothermique, et **en ce que** le chauffage de base et le chauffage supplémentaire sont obtenus par l'air, formant le fluide caloporteur, au moyen de plusieurs éléments chauffants (20) agencés dans un conduit d'acheminement de l'air (16), des souffleries améliorant la transmission de chaleur à partir des éléments chauffants vers l'air.

2. Procédé selon la revendication 1, **caractérisé en ce que** le chauffage de base est effectué en dehors de l'espace intérieur (13).

3. Procédé selon la revendication 1 ou 2, **caractérisé en ce que** le conduit d'acheminement d'air (16) s'étend dans une paroi (15) du sauna (18) ou du bain de vapeur.

4. Procédé selon la revendication 1, 2 ou 3, **caractérisé en ce que** les différents éléments chauffants (20) sont disposés les uns derrière les autres en forme de registre, conformément à la valeur de la température par laquelle ils sont sollicités, de telle sorte que l'élément chauffant avec la température la plus élevée se situe à la place la plus en aval.

5. Procédé selon l'une quelconque des revendications 1 à 4, **caractérisé en ce que** le puissance de chauffe de la source de chauffage électrique est réglée par un thermostat réglable pour une température de l'air dans l'espace intérieur.

6. Procédé selon l'une quelconque des revendications précédentes, **caractérisé en ce que** de la chaleur est récupérée à partir de l'air vicié (44) sortant de l'espace intérieur (13).

7. Procédé selon la revendication 6, **caractérisé en ce que** pour la récupération de la chaleur sont utilisés au moins un échangeur thermique (45) et/ou au moins un récupérateur (46) et/ou au moins un régénérateur (17).

8. Procédé selon la revendication 6 ou 7, **caractérisé en ce que** la récupération de la chaleur est effectuée au moyen d'appareils (45 - 47) disposés en cascade.

9. Procédé selon l'une quelconque des revendications 6 à 8, **caractérisé en ce que** lors de la récupération de la chaleur, l'air vicié (44) est refroidi jusqu'en dessous de son point de condensation.

10. Procédé selon l'une quelconque des revendications 6 à 9, **caractérisé en ce que** la chaleur récupérée par le processus de récupération de chaleur est acheminée vers au moins un dispositif exploitant la chaleur.

11. Procédé selon la revendication 10, **caractérisé en ce que** ledit au moins un dispositif vers lequel est acheminée la chaleur est un circuit basse température (48) de la technique de chauffage de bâtiment (38).

12. Procédé selon l'une quelconque des revendications précédentes, **caractérisé en ce que** ladite au moins une source de chaleur pour le chauffage de base est raccordée à un circuit haute température (41) de la technique de chauffage de bâtiment (38).
